# EUROPÄISCHE PATENTSCHRIFT

(11) **EP 2 597 042 B1**
(45) Veröffentlichungstag und Bekanntmachung des Hinweises auf die Patenterteilung: **25.05.2016**
(21) Anmeldenummer: 12192228.0
(22) Anmeldetag: 12.11.2012
(51) Int. Cl.: B65B 21/12, B65B 35/36, B65B 61/24, B65G 47/90

(54) **Vorrichtung und Verfahren zum Handhaben von Gebinden**
Method and device for handling packages
Dispositif et procédé destinés à la manipulation de gerbes

(30) Priorität: 24.11.2011 DE 102011087052
(43) Veröffentlichungstag der Anmeldung: 29.05.2013
(73) Patentinhaber: Krones Aktiengesellschaft, 93073 Neutraubling (DE)
(72) Erfinder: Eschlbeck, Richard, 93073 Neutraubling (DE); Perl, Kurt, 93073 Neutraubling (DE); Zeiner, Peter, 93073 Neutraubling (DE)
(74) Vertreter: Benninger, Johannes

(56) Entgegenhaltungen:
- EP-A1- 2 311 750
- EP-A2- 0 142 420
- DE-A1- 3 535 615
- DE-U1-202008 005 594
- GB-A- 2 324 075
- US-A- 5 267 590
- US-B1- 6 360 873

## Beschreibung

Die vorliegende Erfindung betrifft eine Vorrichtung zur Handhabung von aus wenigstens einer Umreifung zusammengehaltenen Artikeln mit den Merkmalen des Anspruchs 1 sowie ein entsprechendes Verfahren mit den Merkmalen des Verfahrensanspruchs 7.

Zum Zwecke des Transports werden Getränkebehälter meist in handlichen Gebinden mit vier, sechs oder mehr Behältern zusammengefasst, wobei die Behälter hierbei bspw. mit Schrumpffolie umhüllt und zusammengehalten sein können. Zunehmend werden häufiger Gebinde verwendet bzw. eingesetzt, die mit einer Umreifung zusammengehalten und mit einem Tragegriff ausgestattet sind. Bei dieser Art von Gebinde handelt es sich hauptsächlich um Gebinde, welche eine gerade Anzahl von Artikeln aufweisen, bspw. ein Vierer-, ein Sechsergebinde oder ein Achtergebinde. Diese Gebinde werden in der Regel in diagonaler Formation transportiert und palettiert. Zwar beanspruchen solche sog. Diagonalgebinde einen minimalen Platz, da diese Anordnung bei zylindrischen Behältern die kleinste Packungsdichte darstellt. Allerdings können bei der Palettierung von Gebinden, die eine diagonale Formation aufweisen, unerwünschte Effekte auftreten, da die Lagenbilder aufgrund der versetzten Anordnungen der Behälter in den jeweiligen Gebinden und damit auch im Gebindeverbund keine regelmäßigen Ränder aufweisen. Diese unerwünschten Effekte werden auch als sog. Unter- bzw. Überpalettierung bezeichnet.

Um diese unerwünschten Effekte zu umgehen, kann es notwendig sein, diagonal umreifte Gebinde vor ihrer Palettierung in eine lineare Formation zu bringen.

Zur Handhabung von Gebinden sind unterschiedliche Einrichtungen bekannt geworden. So offenbart die US 29 24 484 A einen Backengreifer zur Aufnahme einer Gruppierung mit sechs Blechdosen, die jeweils an beiden Längsseiten durch zangenartige Greifarme gehalten werden, während mittig zwischen die Blechdosen eingreifende Dorne eine formschlüssige Verbindung schaffen und auf diese Weise ein Kippen, Abgleiten oder die Auflösung der regelmäßigen Formation der Blechdosen verhindern.

Die DE 35 05 405 A1 offenbart eine Einrichtung zur Handhabung von Gegenständen mit einem diese seitlich erfassenden Greifersystem, das Zentrierstifte und ein Greiforgan umfasst. Das Greiforgan ist mit einem Klemmkörper zum Klemmen eines Gegenstandes zwischen dem Klemmkörper und dem Zentrierstift versehen. Der Klemmkörper ist als Hohlkörper ausgebildet, der mittels eines Druckmediums in Richtung auf den zu handhabenden Gegenstand expandiert werden kann.

Ein Gebinde aus mehreren Behältern und ein Verfahren zu dessen Herstellung ist Gegenstand der EP 2 311 750 A1. Dabei wird eine Anordnung aus mehreren Behältern mittels eines Umreifungsbands zu einem Gebinde zusammengefasst; an der außenliegenden Mantelfläche zweier Behälter wird im Anschluss ein Tragegriff fixiert. Schließlich werden die einzelnen Behälter gleichsinnig so verdreht, dass die Behälterreihen des Gebindes eine Diagonalformation einnehmen, wobei die Befestigungspunkte des Tragegriffs zwischen zwei benachbarten Behälter klemmend angeordnet werden, um der Befestigung zusätzlichen Halt und dem Gebinde eine höhere Stabilität und leichtere Transportierbarkeit zu verleihen.

Ein vorrangiges Ziel der Erfindung besteht darin, Palettierung die Verfahrens- und Systemkosten zu reduzieren.

Das Ziel der Erfindung wird mit den Gegenständen der unabhängigen Ansprüche erreicht. Merkmale vorteilhafter Weiterbildungen der Erfindung ergeben sich aus den jeweiligen abhängigen Ansprüchen. Zur Erreichung des Ziels schlägt die Erfindung einerseits eine Vorrichtung zur Handhabung von Gebinden vor, die aus wenigstens vier mittels wenigstens einer Umreifung zusammengehaltenen Artikeln mit jeweils annähernd zylindrischen Mantelflächen und insbesondere kreisrunden Grundrissen gebildet sind. Auch Gebinde mit fünf, sechs oder mehr Artikeln, die mittels wenigstens einer Umreifung zusammengehalten sind, können mit der erfindungsgemäßen Vorrichtung verarbeitet und gehandhabt werden. Wahlweise können die Gebinde bspw. im Bereich einer Auflageoder Transportstrecke stehen bzw. befördert werden; sie können bspw. in ungefähr horizontaler Richtung auf einem Förderer transportiert werden.

Es sollte erwähnt werden, dass die Klemmflächen und Klemmbacken nicht zwingend über die gesamte Längsseite oder Schmalseite eines in seiner Anordnung zu verändernden Gebindes angreifen müssen, sondern dass die erfindungsgemäße Vorrichtung auch dann funktionieren kann, wenn die Mittel bspw. nur an einem mittleren Artikel einer Reihe von mehreren Artikeln angreifen. Dies kann bspw. der mittlere Artikel einer Dreierreihe von Artikeln an einer Längsseite des Gebindes sein. Auch die fest stehende oder gegensinnig verstellbare Gegenfläche kann sich wahlweise über die gesamte Längs- oder Schmalseite des Gebindes oder auch nur über einen Teil der Gebindelängs- oder -schmalseite erstrecken, so dass diese bspw. nur mit einem mittleren Artikel einer Dreierreihe dort anliegen kann.

Die Mittel zur Aufbringung der Stellkräfte sind durch verstellbare Klemmflächen gebildet, die von mindestens zwei gegenüber liegenden Seiten gegen das Gebinde zustellbar sind. Weiterhin kann vorgesehen sein, dass mindestens eine Klemmfläche an einer an die Außenseiten des Gebindes angreifenden Fläche eine erhabene Stelle und/oder eine Vertiefung aufweist.

Wie erwähnt, weist die Vorrichtung mindestens zwei in Gegenrichtung zueinander an gegenüber liegenden Seiten verstellbare Klemmflächen zur Änderung der Gebindeordnung auf. Damit ist gemeint, dass die Gebindeordnung bzw. die Artikelanordnung zueinander insbesondere von einer Diagonalanordnung in eine Rechteckanordnung oder umgekehrt geändert bzw. überführt werden kann. Mindestens eine Klemmfläche weist vorzugsweise an einer an die Außenseiten des Gebindes angreifenden Fläche eine erhabene Stelle und/oder eine Vertiefung auf, wodurch die Klemmflächen in der Lage sind, die Artikelanordnung im Gebinde zu variieren, insbesondere zwischen einer Diagonalanordnung und einer linearen oder Rechteckanordnung und umgekehrt zu wechseln. Die im Bereich der Anlageflächen der Klemmflächen vorgesehenen Vertiefungen oder erhabenen Stellen ermöglichen einen zumindest teilweise formschlüssigen Eingriff mit den Längs- oder Schmalseiten der zu handhabenden Gebinde, so dass die gewünschte Formationsänderung durchgeführt werden kann. Wahlweise können die Klemmflächen darüber hinaus eine geeignete Beschichtung aufweisen, die es ermöglicht, nach ihrer Zustellung an die Gebindeaußenseiten jeweils einen Form- und/oder Reibschluss mit den jeweils kontaktierten Artikeln des Gebindes herzustellen.

Bei ihrer Handhabung können die Gebinde auf einem Förderer, einer Gleitfläche, einem Gruppiertisch o. dgl. stehen. Die Klemmflächen können insbesondere als Klemmbacken ausgebildet sein, die in horizontaler Richtung gegeneinander zustellbar sind, um die Gebinde zu klemmen und ggf. umgruppieren zu können. Durch eine Konturierung und/oder rutschhemmenden Beschichtung der zu den Gebinden weisenden Klemmflächen kann vermieden oder verhindert werden, dass die Klemmflächen von den Gebindeaußenseiten abgleiten, sobald die Vorrichtung in klemmenden Kontakt mit dem jeweiligen Gebinde gebracht ist.

Die erfindungsgemäße Vorrichtung ist besonders vorteilhaft einzusetzen, um die die Gebinde während des Drehens und/oder Verschiebens oder auch unabhängig davon in sich zu verschieben und/oder umzuformatieren, d.h. insbesondere aus einer DiagonalFormation in eine Parallel-Formation zu bringen. Normalerweise ist es hierzu notwendig, die Gebinde außen festzuhalten, um ein unerwünschtes Ausweichen einzelner Artikel zu verhindern. Eine Umgruppierung einer Diagonalanordnung in eine Rechteckanordnung kann normalerweise durch Zustellung zweier gegenüber liegender Klemmflächen erfolgen, während eine Umgruppierung einer Rechteckanordnung der Artikel im Gebinde in eine Diagonalanordnung die zusätzliche Fixierung und/oder Führung der nicht mit den Klemmflächen kontaktierten gegenüber liegenden Seitenflächen des Gebindes erfordern kann. So können bei einer Ausführungsvariante der erfindungsgemäßen Vorrichtung den Klemmbacken weitere Halteeinrichtungen zugeordnet sind, die in einer um ungefähr 90 Grad versetzten Anordnung seitlich zustellbar sein können.

Die Strukturierung der Klemmflächen kann bspw. in einer Weise ausgestaltet sein, dass die Klemmflächen jeweils Erhebungen aufweisen, die zwischen benachbarte Artikel im Gebinde eingreifen und deren Abrutschen in horizontaler Richtung verhindern. Diese Erhebungen können bspw. als Nuten, als dreieckförmige Spitzen o. dgl. ausgebildet sein, die mit den entsprechenden Lücken zwischen den benachbarten Artikeln im Gebinde korrespondieren, so dass durch die Kontaktierung eine weitgehend spielfreie Fixierung der Gebindeseiten an den Klemmflächen ermöglicht ist. Alternativ oder zusätzlich können die Klemmflächen jeweils eine rutschhemmende Beschichtung aufweisen, wodurch eine reibschlüssige Verbindung zwischen der Klemmfläche und der kontaktierten Gebindeaußenseite erreicht werden kann. Zudem können wahlweise auch Vertiefungen oder Konturierungen in den Klemmflächen vorgesehen sein, die sich an die Außenmantelflächen der kontaktierten Artikel anlegen, um einen Formschluss mit diesen herzustellen.

Neben den zuvor beschriebenen Varianten zur Handhabung mindestens eines Gebindes zwischen den gegeneinander zustellbaren Klemmflächen können weitere Varianten bspw. auch als Tandemanordnungen ausgebildet sein, bei der jeweils zwei nebeneinander stehende Gebinde in ihrer Formation geändert werden können. Je nach Ausführung können ggf. auch mehr als zwei Gebinde gleichzeitig gehandhabt werden.

Neben der erwähnten Vorrichtung zur Handhabung von Gebinden umfasst die vorliegende Erfindung ein entsprechendes Verfahren zur Handhabung von aus wenigstens vier mittels wenigstens einer Umreifung zusammengehaltenen Artikeln mit jeweils annähernd zylindrischen Mantelflächen und insbesondere kreisrunden Grundrissen gebildeten Gebinden. Bei diesem Verfahren wirken auf die Gebinde jeweils Stellkräfte von gegenüber liegenden Seiten ein, wodurch die Gebindeanordnung geändert werden kann, insbesondere von einer Diagonalanordnung in eine Rechteckanordnung oder umgekehrt. So können die Gebinde bspw. mittels wenigstens zwei zueinander verstellbarer und die Gebinde von außen an gegenüber liegenden Seiten fassender Klemmflächen in eine andere Gebindeanordnung - insbesondere eine Diagonal- oder Rechteckanordnung - gebracht werden. Mindestens eine der Klemmflächen weist vorzugsweise eine erhabene Stelle und/oder Vertiefung auf. Zudem stellt die mindestens eine Klemmfläche nach ihrer Zustellung an die Gebindeaußenseite einen Form- und/oder Reibschluss mit den jeweils kontaktierten Artikeln des Gebindes her. Wahlweise können die Gebinde dabei auf einem Förderer, einer Gleitfläche, einem Gruppiertisch o. dgl. stehen. Die Klemmflächen können insbesondere als Klemmbacken ausgebildet sein, die in horizontaler Richtung gegeneinander zustellbar sind. Zudem sind die Klemmflächen konturiert und/oder beschichtet, um ein Abgleiten der Gebindeaußenseite und/oder der im Gebinde gehaltenen Artikel zu vermeiden/verhindern.

Erfindungsgemäß können die Gebinde in sich verschoben und/oder umformatiert werden. D.h., die Gebinde können insbesondere aus einer Diagonal-Formation in eine Parallel-Formation gebracht werden, ggf. auch umgekehrt. Zumindest für die Überführung der Gebinde von einer Parallelformation in eine Diagonalformation kann es notwendig sein, die Gebinde an ihren Außenseiten zu fixieren, auch an den Seiten, die nicht von den Klemmflächen beaufschlagt sind. Wahlweise kann diese Änderung der Gebindeformatierung auch während eines Drehens und/oder Verschiebens der Gebinde erfolgen.

Ein besonderes Merkmal des erfindungsgemäßen Verfahrens besteht darin, dass bei der oder durch die Änderung der Gebindeanordnung jeweils gegenüber liegende Längs- bzw. Schmalseiten in ihren Abmessungen verändert werden. So wird bei der Umformatierung der Gebindeanordnung die Länge einer Längsseite vergrößert, während die Länge der anderen Längs- bzw. der Schmalseite reduziert wird. Es kann bspw. die Länge einer Längsseite um einen maximalen Betrag vergrößert werden, der ungefähr der Hälfte des Durchmessers eines Artikels entspricht, während die Länge der anderen Längs- bzw. der Schmalseite um einen Betrag reduziert wird, der geringer ist als die Hälfte des Durchmessers eines Artikels. Diese Abmessungsänderungen beziehen sich bspw. auf die Umformatierung einer 2x3-Gebindeanordnung, die von einem Rechteckverband in einen Diagonalverband verschoben wird. Bei einer solchen Umformatierung wird eine von zwei gegenüber liegenden Längsseiten mit ihren drei hintereinander angeordneten Artikeln bzw. Getränkebehältern gegenüber der anderen Längsseite mit ihren drei hintereinander angeordneten Artikeln bzw. Getränkebehältern so verschoben, dass eine hexagonal dichteste Packung entsteht, was einer Längenänderung des Gesamtgrundrisses der Gebindeanordnung um einen Betrag eines halben Artikeldurchmessers entspricht. Da die Verschiebung jedoch die beiden Dreierreihen in ihrer Breite dichter zusammenrücken lässt, ist mit einer solchen Umformatierung auch eine Längenreduzierung an der Schmalseite des Gebindes verbunden, die jedoch deutlich weniger beträgt als ein halber Artikeldurchmesser.

Eine Umformatierung einer 2x3-Gebindeanordnung in die umgekehrte Richtung, d.h. von einem Diagonalverbund in einen Rechteckverbund, ist mit jeweils umgekehrten Längenänderungen verbunden. So wird bei der Umformatierung der 2x3-Gebindeanordnung von einem Diagonalverbund in einen Rechteckverbund die Länge einer Längsseite um einen Betrag reduziert, der ungefähr der Hälfte des Durchmessers eines Artikels entspricht, während die Länge der Schmalseite um einen Betrag vergrößert wird, der geringer ist als die Hälfte des Durchmessers eines Artikels.

Bei anderen Gebindeanordnungen, z.B. bei einem 3x3-Verbund, sind jedoch andere Längenänderungen möglich, je nach der Anzahl der eine Schmal- oder Längsseite bildenden Artikel und je nach der Richtung der Umformatierung und/oder der jeweils gewählten Gebindeanordnung.

Die erfindungsgemäße Änderung der Gebindeformatierung hängt insbesondere mit der Optimierung der von den Gebinden beanspruchten Stellfläche im Zusammenhang mit der Zusammenstellung einer Vielzahl von Gebinden zu einer Palettenlage - der sog. Palettierung - zusammen. Während die Diagonalanordnung eine mechanisch stabile Gebindeanordnung liefert, die zudem aufgrund der hexagonal dichtesten Packung einen relativ geringen Platzbedarf aufweist, kann sie bei der Palettierung Nachteile zeigen, da ungenutzte Räume oder Überstände bei der Palettenlage entstehen können. Für diese Zwecke ist es deshalb meist günstiger, die Rechteckanordnung zu wählen, bei der die Artikel des Gebindes in regelmäßiger 90°-Anordnung zueinander stehen, auch wenn der Platzbedarf dieser Gruppierung etwas größer ist als bei der Diagonalanordnung.

Das erfindungsgemäße Verfahren kann wahlweise mit einer Handhabung der Gebinde kombiniert werden, bei dem diese zur Bildung von Palettenlagen gleichzeitig bzw. während ihrer Umformatierung gedreht und/oder verschoben werden, um eine Vielzahl von nacheinander beförderten Gebinden so anzuordnen und zu platzieren, dass eine komplette Palettenlage gebildet werden kann.

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind.
Fig. 1 zeigt eine schematische Draufsicht einer Gebindeüberführung aus einer Diagonalanordnung in eine Parallelanordnung.
Fig. 2 zeigt drei schematische Draufsichten von Verfahrensschritten bei einer Verschiebung einer Gebindestruktur.
Fig. 3 zeigt drei schematische Darstellungen von Verfahrensschritten bei einer Änderung der Gebindestruktur mittels Klemmflächen.
Fig. 4 zeigt zwei schematische Draufsichten von Klemmflächen in einer Tandemanordnung.
Fig. 5 zeigt in zwei schematischen Draufsichten die Längenänderungen der Längsund Schmalseiten eines Gebindes bei dessen Umformatierung.
Fig. 6 zeigt in zwei schematischen Draufsichten die Längenänderungen der Längsund Schmalseiten eines 3x3-Gebindes bei dessen Umformatierung.

Für gleiche oder gleich wirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind. Die dargestellten Ausführungsformen stellen lediglich Beispiele dar, wie die erfindungsgemäße Vorrichtung oder das erfindungsgemäße Verfahren ausgestaltet sein können und stellen keine abschließende Begrenzung dar.

Die schematische Draufsicht der Fig. 1 verdeutlicht den Schritt der Überführung eines Gebindes 10 aus einer Diagonalanordnung 12 (links) in eine sog. Parallelanordnung 14 (rechts). Das dargestellte Gebinde 10 ist aus insgesamt sechs zylindrischen Getränkebehältern 16 gebildet, die mittels eines horizontal um die Außenseiten des Gebindes 10 gespannten Umreifungsbandes 18 zusammengehalten sind. Solche Gebindeanordnungen werden auch als 3x2-Gebinde bezeichnet. Ein optionaler Tragegriff 20, der wahlweise mit dem Umreifungsband 18 und/oder mit den Außenseiten der jeweils überspannten bzw. kontaktierten Getränkebehälter 16 verbunden sein kann, überspannt das Gebinde 10 an der Oberseite. Die links dargestellte Diagonalanordnung 12 des Gebindes 10 bildet eine Packungsdichte mit minimalen Zwischenräumen zwischen den Behältern 16, kann jedoch aus Gründen der ökonomischen Zusammenstellung einer flächigen Lage, bspw. für eine Palettierung, ungünstig sein, weshalb für solche Palettenbildungen die rechts dargestellte Parallel- oder Rechteckanordnung 14 meist günstiger ist.

Das in Fig. 1 schematisch angedeutete Verfahren eignet sich grundsätzlich für alle denkbaren Gebindeanordnungen, die aus wenigstens vier mittels wenigstens einer Umreifung zusammengehaltenen Artikeln mit jeweils annähernd zylindrischen Mantelflächen und/oder kreisrunden Grundrissen gebildet sind. Diese Gebinde 10 können insbesondere im Bereich einer Auflage- und/oder Transportstrecke stehen bzw. befördert werden. So können die Gebinde 10 bspw. in ungefähr horizontaler Richtung auf einem Förderer (nicht dargestellt) transportiert und dabei von der Diagonalanordnung 12 in die Rechteckanordnung 14 überführt werden.

Wie die Fig. 1 erkennen lässt, erfolgt die Änderung der Gebindeanordnung zwischen der Diagonalanordnung 12 (links) und der Rechteckanordnung 14 (rechts) mittels mindestens zwei in Gegenrichtung zueinander an gegenüber liegenden Seiten des Gebindes 10 angreifenden Mitteln 21 zur Aufbringung einer annähernd senkrecht zu den Längsachsen 17 der Artikel 16 wirkenden Stellkraft 23. Grundsätzlich können diese Mittel 21 zur Aufbringung der Stellkräfte 23 die unterschiedlichste Ausgestaltung aufweisen. Wie dies anhand der folgenden Figuren verdeutlicht ist, können die Mittel 21 zur Aufbringung der Stellkräfte 23 insbesondere durch verstellbare Klemmflächen 22 gebildet sein, die von mindestens zwei gegenüber liegenden Seiten gegen das Gebinde 10 zustellbar sind. Dabei kann mindestens eine Klemmfläche 22 an einer an die Außenseiten des Gebindes 10 angreifenden Fläche eine erhabene Stelle und/oder eine Vertiefung aufweisen.

Wie die schematische Draufsicht der Fig. 2 erkennen lässt, kann die gewünschte Verschiebung bzw. Modifikation der Gebindestruktur dadurch erfolgen, dass das Gebinde 10 mittels zweier zueinander verstellbarer und die Gebinde 10 von außen an gegenüber liegenden Seiten fassender Klemmflächen 22 beaufschlagt werden. Die Klemmflächen 22 können auch dazu dienen, die Gebinde 10 zu drehen und/oder zu verschieben, insbesondere zur Vorbereitung oder Herstellung einer gewünschten Palettenlage. Zu diesem Zweck stellen die Klemmflächen 22 nach ihrer Zustellung an die Gebindeau ßenseiten jeweils einen Form- und/oder Reibschluss mit den jeweils kontaktierten Artikeln 16 des Gebindes 10 her, wonach die Zustellung zur Fixierung des Gebindes 10 und zu dessen Formationsänderung erfolgt.

Gemäß Fig. 2a werden die Klemmflächen 22 gegen die Schmalseiten 24 des Gebindes 10 zugestellt, dessen Längsseiten 26 ungefähr senkrecht zur Oberfläche der Klemmflächen 22 und parallel zu deren Bewegungsrichtung ausgerichtet sind. Die Klemmflächen 22 weisen jeweils dreieckförmige Zapfen, Nuten oder Stege 28 auf, die mittig angeordnet und so geformt sind, dass sie zwischen die beiden benachbarten Artikel 16 der Schmalseiten 24 des Gebindes 10 passen und dort eine formschlussähnliche Fixierung des Gebindes 10 erlauben, so dass durch weitere Zustellung die zunächst versetzt stehenden Artikel 16 in eine parallele und rechteckförmige Anordnung zur Herstellung des Rechteckverbundes 14 gebracht werden können, wie dies die Fig. 2b verdeutlicht. Über die Klemmflächen 22 werden Stellkräfte 23 auf die Gebindeschmalseiten übertragen, um die Umformatierung zu ermöglichen.

Nach dieser Überführung des Gebindes 10 vom Diagonalverbund 12 (Fig. 2a) in den Rechteckverbund 14 (Fig. 2b) können die Klemmflächen 22 wieder auseinander gefahren werden, wie dies in Fig. 2c gezeigt ist, um den weiteren Transport des Gebindes 10, bspw. zur Bildung der Palettenlage o. dgl., zu ermöglichen.

Da die Getränkebehälter 16 normalerweise durch PET-Behälter gebildet sind und da das Umreifungsband 18 die Behälter 16 unter einer gewissen Spannung zusammenhält, ist die in den Figuren 1 und 2 gezeigte Überführung zwischen dem Rechteckverbund 14 und dem Diagonalverbund 12 normalerweise problemlos möglich, ohne dass es zu unzulässig hohen Spannkräften der Umreifung 18 kommt.

Wahlweise können die zu den Artikeln 16 an den Schmalseiten 24 des Gebindes 10 weisenden Klemmflächen 22 an ihren Oberflächen 30 zusätzliche rutschhemmende Beschichtungen 32 und/oder Strukturierungen 34 aufweisen, die ggf. sogar die Stege 28 ersetzen können. Bei der gezeigten Handhabung können die Gebinde 10 auf einem hier nicht dargestellten Förderer, einer Gleitfläche, einem Gruppiertisch o. dgl. stehen. Die Klemmflächen 22 können insbesondere in der in Fig. 2 oder Fig. 3 gezeigten Weise als Klemmbacken 40 ausgebildet sein, die in horizontaler Richtung gegeneinander zustellbar sind (vgl. Fig. 3b), um die Gebinde 10 zu klemmen und ggf. umgruppieren zu können. Durch eine optionale oder alternative Konturierung, Strukturierung 34 und/oder rutschhemmenden Beschichtung 32 der zu den Gebinden 10 weisenden Oberflächen 30 der Klemmflächen 22 bzw. Klemmbacken 40 kann vermieden oder verhindert werden, dass die Klemmflächen 22 oder Klemmbacken 40 von den Gebindeaußenseiten 24 und/oder 26 abgleiten, sobald die Vorrichtung in klemmenden Kontakt mit dem jeweiligen Gebinde 10 gebracht ist.

Die schematischen Darstellungen der Fig. 3 zeigen nochmals die Verfahrensschritte bei der Änderung der Gebindestruktur durch Verschieben der Artikel 16 zueinander. Erkennbar sind hier die an einem um eine drehbare Aufhängung 36 rotierbaren oberen Träger 38 gelagerten und in horizontaler Richtung verschiebbaren Klemmbacken 40, die die Klemmflächen 22 tragen, welche den Kontakt und die Kräfteübertragung zu den Gebinden 10 herstellen. Der in den Figuren 3a (Zustellen), 3b (Verschieben) und 3c (Trennen) gezeigte Bewegungsablauf der Klemmbacken 40 mit ihren Klemmflächen 22 entspricht der in den Figuren 2a, 2b und 2c gezeigten Abfolge.

Neben den zuvor beschriebenen Varianten zur Handhabung mindestens eines Gebindes 10 zwischen den gegeneinander zustellbaren Klemmflächen 22 sind weitere Varianten denkbar wie bspw. eine Tandemanordnung 42, wie sie in der Draufsicht der Fig. 4 gezeigt ist. Hierbei werden zwei nebeneinander stehende Gebinde 10 in ihrer Formation geändert, was mit entsprechend gestalteten Klemmbacken 40 und Klemmflächen 22 erfolgen kann. Diese Klemmbacken 40 mit ihren zugehörigen Klemmflächen 22 weisen mindestens eine doppelte Breite und jeweils mindestens zwei Stege 28 auf (Fig. 4a), so dass zwei parallel nebeneinander stehende Gebinde 10 gleichzeitig von der Diagonalformation 14 in die Parallelformation 12 überführt werden können (Fig. 4b).

Die beiden schematischen Draufsichten der Fig. 5 verdeutlichen die Längenänderungen der Längs- und Schmalseiten eines Gebindes 10, die sich bei dessen Umformatierung ergeben können, dargestellt am Beispiel eines 3x2-Gebindes, dessen Längsseite durch eine Reihe mit drei hintereinander angeordneten Artikeln 16 und dessen Schmalseite durch zwei nebeneinander stehende Artikel 16 gebildet ist. So ist dort nochmals wie in Fig. 1 die Umformatierung eines Gebindes 10 aus einer Diagonalanordnung 12 (Fig. 5a) in eine Parallelanordnung 14 (Fig. 5b) gezeigt. Die in Fig. 5a dargestellte Diagonalanordnung 12 des Gebindes 10 bildet eine Packungsdichte-eine sog. hexagonal dichteste Packung - mit minimalen Zwischenräumen zwischen den Behältern, was jedoch aus Gründen der ökonomischen Zusammenstellung einer flächigen Lage ungünstig sein kann, weshalb für solche Palettenbildungen die in Fig. 5b dargestellte Parallel- oder Rechteckanordnung 14 günstiger sein kann.

Wie anhand der Figuren 5a und 5b erkennbar, ändern sich dabei die Außenabmessungen der Längs- und Schmalseiten. Während die Schmalseite bei der Diagonalanordnung 12 der Fig. 5a eine geringere Länge x₁ aufweist als das entsprechende Längenmaß x₂ bei der Rechteckanordnung 14 der Fig. 5b, ist die Länge y₁ der Längsseite der Diagonalanordnung 12 der Fig. 5a deutlich größer als die entsprechende Länge y₂ bei der Reckteckanordnung 14 der Fig. 5b. Wie die Fig. 5a erkennen lässt, ist das Maß y₁ um einen Betrag größer als das Maß y₂, welcher der Hälfte eines Artikel- oder Behälterdurchmessers entspricht. Aufgrund der Verschieberichtung der Artikel bei der Diagonalanordnung 12 ist der Unterschied zwischen den Längenmaßen x₁ und x₂ der Schmalseiten des Gebindes 10 geringer. Insgesamt jedoch ist die Grundfläche des Gebindes 10 bei der Diagonalanordnung 12 gemäß Fig. 5a kleiner als bei der Rechteckanordnung gemäß Fig. 5b.

Die beiden schematischen Draufsichten der Fig. 6 verdeutlichen die Längenänderungen der Längs- und Schmalseiten einer weiteren Beispiels eines Gebindes 10, die sich bei dessen Umformatierung ergeben können, dargestellt am Beispiel eines 3x3-Gebindes, dessen Längsseiten jeweils durch Reihen mit drei hintereinander angeordneten Artikeln 16 gebildet sind. So ist in Fig. 6 die Umformatierung eines Gebindes 10 aus einer Rechteckanordnung 14 (Fig. 6a) in eine Anordnung 15 in hexagonal dichtester Packung (Fig. 6b) gezeigt, was dadurch erreicht wird, dass die mittlere Dreierreihe von Artikeln 16 gegenüber den beiden randseitigen Dreierreihen um einen Betrag verschoben wird, der einem halben Artikeldurchmesser entspricht. Auf diese Weise bildet die in Fig. 6b dargestellte Gebindeanordnung 15 eine Packungsdichte- eine sog. hexagonal dichteste Packung - mit minimalen Zwischenräumen zwischen den Behältern, was allerdings aus Gründen der ökonomischen Zusammenstellung einer flächigen Lage ungünstig sein kann, weshalb für solche Palettenbildungen die in Fig. 6a dargestellte Parallel- oder Rechteckanordnung 14 günstiger sein kann.

Wie anhand der Figuren 6a und 6b verdeutlicht ist, ändern sich dabei die Außenabmessungen der Längsseiten. Während eine Längsseite bei der Reckteckanordnung 14 der Fig. 6a eine größere Länge x₃ aufweist als das entsprechende Längenmaß x₄ bei der verschobenen und dichteren Anordnung 15 der Fig. 6b, ist die Länge y₃ der anderen Längsseite der Reckteckanordnung 14 der Fig. 6a deutlich geringer als die entsprechende Länge y₄ bei der verschobenen und dichteren Anordnung 15 der Fig. 6b. Wie die Fig. 6b erkennen lässt, ist das Maß y₄ um einen Betrag größer als das Maß y₃, welcher der Hälfte eines Artikel- oder Behälterdurchmessers entspricht. Aufgrund der Verschieberichtung der Artikel 16 bei der Anordnung 15 ist der Unterschied zwischen den Längenmaßen x₃ und x₄ der anderen Längsseiten des Gebindes 10 geringer. Insgesamt jedoch ist die Grundfläche des Gebindes 10 bei der dichter gepackten Anordnung 15 gemäß Fig. 6b kleiner als bei der Rechteckanordnung 14 gemäß Fig. 6a.

Die Darstellungen der Fig. 5 und 6 illustrieren jeweils ein besonderes Charakteristikum der vorliegenden Erfindung, das in der Möglichkeit besteht, die Gebindeanordnung verändern zu können. Bei einer Umformatierung aus einer Rechteckanordnung 14 (Fig. 5b, Fig. 6a) in eine Diagonalanordnung 12 (Fig. 5a) bzw. in eine Anordnung 15 in hexagonal dichtester Packung (Fig. 6b) oder umgekehrt werden jeweils gegenüber liegende Längs- bzw. Schmalseiten derart in ihren Abmessungen verändert bzw. gegeneinander verschoben, dass die Gebindeformatierung verändert wird. Als weiterer Effekt dieser Umformatierung der Gebindeanordnung wird die Länge y einer Längsseite vergrößert, während die Länge x der anderen Längs- bzw. der Schmalseite reduziert wird.

Die Erfindung wurde unter Bezugnahme auf eine bevorzugte Ausführungsform beschrieben. Es ist jedoch für einen Fachmann vorstellbar, dass Abwandlungen oder Änderungen der Erfindung gemacht werden können, ohne dabei den Schutzbereich der nachstehenden Ansprüche zu verlassen.

### Bezugszeichenliste

- 10: Gebinde
- 12: Diagonalanordnung, Diagonalverbund, Diagonalformation
- 14: Rechteckanordnung, Rechteckverbund, Parallelformation
- 15: Anordnung in hexagonal dichtester Packung
- 16: Artikel, Getränkebehälter, Behälter
- 17: Längsache
- 18: Umreifung, Umreifungsband
- 20: Tragegriff
- 21: Mittel zur Aufbringung einer Stellkraft
- 22: Klemmfläche
- 23: Stellkraft
- 24: Schmalseite
- 26: Längsseite
- 28: Steg, Nut, Vorsprung
- 30: Oberfläche (Klemmfläche)
- 32: Beschichtung
- 34: Strukturierung
- 36: Aufhängung
- 38: Träger
- 40: Klemmbacken
- 42: Tandemanordnung
- x₁: Länge der Schmalseite des 2x3-Gebindes in Diagonalanordnung
- x₂: Länge der Schmalseite des 2x3-Gebindes in Rechteckanordnung
- y₁: Länge der Längsseite des 2x3-Gebindes in Diagonalanordnung
- y₂: Länge der Längsseite des 2x3-Gebindes in Rechteckanordnung
- x₃: Länge der ersten Längsseite des 3x3-Gebindes in Rechteckanordnung
- x₄: Länge der ersten Längsseite des 3x3-Gebindes in hexagonal gepackter Anordnung
- y₃: Länge der zweiten Längsseite des 3x3-Gebindes in Rechteckanordnung
- y₄: Länge der zweiten Längsseite des 3x3-Gebindes in hexagonal gepackter Anordnung

## Patentansprüche

1. Vorrichtung zur Handhabung von aus wenigstens vier mittels wenigstens einer Umreifung (18) zusammengehaltenen Artikeln (16) mit jeweils annähernd zylindrischen Mantelflächen und insbesondere kreisrunden Grundrissen gebildeten Gebinden (10) während eines Drehens und/oder Verschiebens der Gebinde (10) zur Vorbereitung oder Herstellung einer Palettenlage, mit mindestens zwei in Gegenrichtung zueinander an gegenüber liegenden Seiten anbringbaren Mitteln (21) zur Aufbringung einer annähernd senkrecht zur Längsachse (17) der Artikel (16) wirkenden Stellkraft (23) zur Änderung der Gebindeanordnung, insbesondere von einer Diagonalanordnung (14) in eine Rechteckanordnung (12) oder umgekehrt von einer Rechteckanordnung (12) in eine Diagonalanordnung (14), wobei die Mittel (21) zur Aufbringung der Stellkräfte (23) durch verstellbare Klemmflächen (22) gebildet sind, die von mindestens zwei gegenüber liegenden Seiten gegen das Gebinde (10) zustellbar sind und wobei die Klemmflächen (22) jeweils schwenkbaren und/oder horizontal verschiebbaren und gegeneinander drückbaren Klemmbacken (40) oder Greifarmen zugeordnet sind.

2. Vorrichtung nach Anspruch 1, bei der mindestens eine Klemmfläche (22) an einer an die Außenseiten des Gebindes (10) angreifenden Fläche eine erhabene Stelle und/oder eine Vertiefung aufweist.

3. Vorrichtung nach einem der Ansprüche 1 bis 2, bei der die Klemmflächen (22) an ihren den Gebinden (10) zugewandten Oberflächen (30) konturiert und/oder beschichtet sind.

4. Vorrichtung nach einem der Ansprüche 1 bis 3, bei der die Klemmflächen (22) jeweils Erhebungen aufweisen, die zwischen benachbarte Artikel (16) im Gebinde (10) eingreifen.

5. Vorrichtung nach einem der Ansprüche 1 bis 4, bei der die Klemmflächen (22) jeweils rutschhemmende Beschichtungen (32) aufweisen.

6. Vorrichtung nach einem der Ansprüche 1 bis 5, bei der den Klemmflächen (22) weitere Halteeinrichtungen zugeordnet sind, die in einer um ungefähr 90 Grad versetzten Anordnung seitlich an die Gebinde (10) zustellbar sind.

7. Verfahren zur Handhabung von aus wenigstens vier mittels wenigstens einer Umreifung (18) zusammengehaltenen Artikeln (16) mit jeweils annähernd zylindrischen Mantelflächen und insbesondere kreisrunden Grundrissen gebildeten Gebinden (10), bei dem auf die Gebinde (10) Stellkräfte (23) von gegenüber liegenden Seiten einwirken, um die Gebindeanordnung zu ändern, insbesondere von einer Diagonalanordnung (14) in eine Rechteckanordnung (12) oder umgekehrt von einer Rechteckanordnung (12) in eine Diagonalanordnung (14), wobei die Stellkräfte (23) zur Änderung der Gebindeanordnung über mit mindestens zwei in Gegenrichtung zueinander an gegenüber liegenden Seiten anbringbare Mittel (21) zur Aufbringung einer annähernd senkrecht zur Längsachse (17) der Artikel (16) wirkenden Stellkraft (23) aufgebracht werden, wobei die Mittel (21) zur Aufbringung der Stellkräfte (23) durch verstellbare Klemmflächen (22) gebildet sind, wobei die Klemmflächen (22) jeweils schwenkbaren und/oder horizontal verschiebbaren und gegeneinander drückbaren Klemmbacken (40) oder Greifarmen zugeordnet sind und wobei die Gebinde (10) zur Vorbereitung oder Herstellung einer Palettenlage während ihrer Umformatierung gedreht und/oder verschoben werden.

8. Verfahren nach Anspruch 7, bei dem die Gebinde (10) mittels wenigstens zwei zueinander verstellbarer und die Gebinde (10) von außen an gegenüber liegenden Seiten fassender Klemmflächen (22), wobei mindestens eine der Klemmflächen (22) eine erhabene Stelle und/oder Vertiefung aufweist, in eine andere Gebindeanordnung gebracht werden, wobei die mindestens eine Klemmfläche (22) nach ihrer Zustellung an die Gebindeaußenseite einen Form- und/oder Reibschluss mit den jeweils kontaktierten Artikeln (16) des Gebindes (10) herstellt.

9. Verfahren nach einem der Ansprüche 7 bis 8, bei dem die Gebinde (10) während ihrer Umformatierung gedreht und/oder verschoben werden, wobei die Gebindeanordnung dadurch verändert wird, dass zumindest ein Paar von gegenüber liegenden Längs- und/oder Schmalseiten in ihren Abmessungen verändert wird, wobei insbesondere die Länge einer Längsseite vergrößert wird, während die Länge der anderen Längs- bzw. der Schmalseite reduziert wird.

## Claims

1. Device for handling packaging units (10), each packaging unit comprising at least four articles (16) held together by at least one strapping (18), the articles each having approximately cylindrical surfaces and in particular circular layouts, the device handling the packaging units (10) during a rotation and / or shifting in preparation for the production of a pallet layer, the device comprising at least two means (21) mountable on opposite sides thereby movable in opposite direction towards each other, the means used for applying an actuating force (23) approximately perpendicular to the longitudinal axis (17) of the articles (16) in order to change the arrangement of the articles within the packaging units, especially from a diagonal arrangement (14) into a rectangular arrangement (12) or vice versa from a rectangular arrangement (12) into a diagonal arrangement (14), wherein the means (21) for applying the actuating forces (23) are formed by adjustable clamping surfaces (22), the clamping surfaces being movable against the packaging unit (10) from at least two opposite sides and wherein said clamping surfaces (22) are associated each with pivotable and / or horizontally displaceable clamping jaws (40) or gripping arms that can be pressed against each other.

2. Device according to claim 1, wherein at least one clamping surface (22) has a elevated area and / or a recess on a surface acting on one of the outer sides of the packaging unit (10).

3. Device according to one of the claims 1 to 2, wherein the clamping surfaces (22) are contoured and / or coated at their surfaces (30) facing the packaging units (10).

4. Device according to one of the claims 1 to 3, wherein the clamping surfaces (22) each comprise elevations, which engage between adjacent articles (16) within the packaging unit (10).

5. Device according to one of the claims 1 to 4, wherein the clamping surfaces (22) each comprises slip- resistant coatings (32).

6. Device according to one of the claims 1 to 5, wherein further retaining devices are associated with the clamping surfaces (22), the retaining devices being movable laterally towards the packaging units (10) in a staggered arrangement by about 90 degrees.

7. Method for handling packaging units (10), each packaging unit comprising at least four articles (16) held together by at least one strapping (18), the articles each having approximately cylindrical surfaces and in particular circular layouts, wherein actuating forces (23) act from opposite sides onto the packaging units (10) in order to change the arrangement of the articles within the packaging units, especially from a diagonal arrangement (14) into a rectangular arrangement (12) or vice versa from a rectangular arrangement (12) into a diagonal arrangement (14), wherein the actuating forces (23) for changing the arrangement of the articles within the packaging units are applied via at least two attachable means (21) which are movable against each other from at least two opposite sides for applying an actuating force (23) approximately perpendicular to the longitudinal axis (17) of the articles (16), wherein the means (21) for applying the actuating forces (23) are formed by adjustable clamping surfaces (22), wherein each of the clamping surfaces (22) is associated with respectively pivotable and / or horizontally displaceable clamping jaws (40) or gripping arms that can be pressed against each other and wherein the packaging units (10) are rotated and / or shifted in preparation for the production of a pallet layer during their reformatting.

8. Method according to claim 7, wherein the packaging units (10) are converted into a different arrangement of articles within the packaging units by at least two clamping surfaces (22) which are movable against each other and grab the packaging units (10) from opposite outer sides, wherein at least one of the clamping surfaces (22) has an elevated area and / or recess, wherein the at least one clamping surface (22) generates a positive locking and / or frictional engagement with the respective contacted articles (16) of the packaging unit (10) after its displacement towards the outer surface of the packaging unit.

9. Method according to one of the claims 7 to 8, wherein the packaging units (10) are rotated and / or shifted during their reformatting, wherein the arrangement of the articles within the packaging units is changed in such a way that at least a pair of opposing longitudinal and / or narrow sides is changed in their dimensions, wherein in particular the length of a long side is increased, while the length of the other longitudinal or the narrow side is reduced.

## Revendications

1. Dispositif de manipulation de multipacks (10) constitués par au moins quatre articles (16) maintenus ensemble au moyen d'au moins un cerclage (18) et ayant chacun des surfaces latérales approximativement cylindriques et, en particulier, des plans ronds, durant une rotation et/ou un déplacement des multipacks (10) pour préparer ou produire une couche de palette, comprenant au moins deux moyens (21) aptes à être appliqués en sens inverse l'un par rapport à l'autre sur des côtés opposés et destinés à appliquer une force de réglage (23) agissant de manière approximativement perpendiculaire à l'axe longitudinal (17) des articles (16) et destinée à modifier l'agencement de multipack, en particulier d'un agencement diagonal (14) en un agencement rectangulaire (12) ou vice versa d'un agencement rectangulaire (12) en un agencement diagonal (14), les moyens (21) d'application des forces de réglage (23) étant formés par des surfaces de serrage (22) réglables qui peuvent être appliquées depuis au moins deux côtés opposés contre le multipack (10), et les surfaces de serrage (22) étant associées chacune à des mâchoires de serrage (40) ou bras de préhension pivotant(e)s et/ou déplaçables horizontalement et aptes à être plaqué(e)s les un(e)s contre les autres.

2. Dispositif selon la revendication 1, dans lequel au moins une surface de serrage (22) présente un endroit en relief et/ou un creux sur une face qui s'engage sur les faces extérieures du multipack (10).

3. Dispositif selon l'une quelconque des revendications 1 à 2, dans lequel les surfaces de serrage (22) sont contourées et/ou revêtues sur leurs surfaces (30) montrant vers les multipacks (10).

4. Dispositif selon l'une quelconque des revendications 1 à 3, dans lequel les surfaces de serrage (22) présentent chacune des saillies qui s'engagent entre des articles (16) voisins dans le multipack (10).

5. Dispositif selon l'une quelconque des revendications 1 à 4, dans lequel les surfaces de serrage (22) présentent chacune des revêtements antidérapants (32).

6. Dispositif selon l'une quelconque des revendications 1 à 5, dans lequel d'autres dispositifs de maintien qui peuvent être appliqués latéralement contre les multipacks (10) dans une disposition décalée de 90 degrés à peu près sont associés aux surfaces de serrage (22).

7. Procédé de manipulation de multipacks (10) constitués par au moins quatre articles (16) maintenus ensemble au moyen d'au moins un cerclage (18) et ayant chacun des surfaces latérales approximativement cylindriques et, en particulier, des plans ronds, dans lequel des forces de réglage (23) agissent depuis des côtés opposés sur les multipacks (10) afin de modifier l'agencement de multipack, en particulier d'un agencement diagonal (14) en un agencement rectangulaire (12) ou vice versa d'un agencement rectangulaire (12) en un agencement diagonal (14), dans lequel les forces de serrage (23), pour modifier l'agencement de multipack, sont appliquées par au moins deux moyens (21) aptes à être appliqués en sens inverse l'un par rapport à l'autre sur des côtés opposés et destinés à appliquer une force de réglage (23) agissant de manière approximativement perpendiculaire à l'axe longitudinal (17) des articles (16), les moyens (21) d'application des forces de réglage (23) étant formés par des surfaces de serrage (22) réglables, les surfaces de serrage (22) étant associées chacune à des mâchoires de serrage (40) ou bras de préhension pivotant(e)s et/ou déplaçables horizontalement et aptes à être plaqué(e)s les un(e)s contre les autres, et, pour préparer ou produire une couche de palette, les multipacks (10) étant tournés et/ou déplacés durant leur reformatage.

8. Procédé selon la revendication 7, dans lequel on fait passer les multipacks (10) dans un autre agencement de multipack par le bais d'au moins deux surfaces de serrage (22) qui sont réglables l'une par rapport à l'autre et saisissent les multipacks (10) de l'extérieur sur des côtés opposés, au moins l'une des surfaces de serrage (22) présentant un endroit en relief et/ou un creux, ladite au moins une surface de serrage (22), après avoir appliquée celle-ci contre la face extérieure de multipack, réalise une liaison à engagement positif et/ou par friction avec les articles (16) respectivement contactés du multipack (10).

9. Procédé selon l'une quelconque des revendications 7 à 8, dans lequel, durant leur reformatage, les multipacks (10) sont tournés et/ou déplacés, l'agencement de multipack étant modifié par le fait qu'au moins une paire de grands côtés et/ou petits côtés est modifiée en dimension, en particulier la longueur d'un grand côté étant augmentée, tandis que la longueur de l'autre grand côté ou bien du petit côté est réduite.
